# EUROPÄISCHE PATENTSCHRIFT

(11) **EP 2 122 780 B1**
(45) Veröffentlichungstag und Bekanntmachung des Hinweises auf die Patenterteilung: **17.07.2013**
(21) Anmeldenummer: 07816245.0
(22) Anmeldetag: 12.11.2007
(51) Int. Cl.: H01R 13/627

(54) **STECKVERBINDER MIT VERRIEGELUNGSVORRICHTUNG**
CONNECTOR COMPRISING A LOCKING DEVICE
CONNECTEUR ENFICHABLE COMPRENANT UN DISPOSITIF DE VERROUILLAGE

(30) Priorität: 26.01.2007 CH 132072007
(43) Veröffentlichungstag der Anmeldung: 25.11.2009
(73) Patentinhaber: Rosenberger Hochfrequenztechnik GmbH & Co. KG, 83413 Fridolfing (DE)
(72) Erfinder: MANSER, Franz, CH-9100 Herisau (CH)
(74) Vertreter: Kandlbinder, Markus Christian
(86) Internationale Anmeldenummer: PCT/CH2007/000562
(87) Internationale Veröffentlichungsnummer: WO 2008/089587

(56) Entgegenhaltungen:
- WO-A-01/04995
- DE-A1- 10 109 179
- DE-B3- 10 339 965
- DE-U1- 29 921 254
- US-A- 4 801 275
- US-A1- 2006 079 110

## Beschreibung

### TECHNISCHES GEBIET

Die vorliegende Erfindung bezieht sich auf das Gebiet der elektrischen Steckverbinder. Sie betrifft einen Steckverbinder gemäss dem Oberbegriff des Anspruchs 1.

### STAND DER TECHNIK

Ein Steckverbinder der genannten Art ist durch die US 4,801,275 bekannt geworden. Weitere Steckverbinder sind durch die DE 299 21 254 U, DE 101 09 179 A, US 2006/079110 und WO 01/04995 A bekannt geworden.

In der Automobilindustrie werden in die Fahrzeuge zunehmend HF-Systeme (GPS, Aussenantenne für Mobilfunk, Autoradio etc.) integriert, für die im Fahrzeug Koaxialkabel verlegt und angeschlossen werden müssen. Für derartige koaxiale Auto-Steckverbinder sind in den USA und in Europa Normen eingeführt worden, um Systeme unterschiedlicher Zulieferer miteinander kompatibel zu machen. In den USA existiert die Norm SAE/USCAR-18, der in Europa die Norm DIN 72594-1 (FAKRA) entspricht. International gilt die Norm ISO-20860-1.

Von der Anmelderin werden in diesem Zusammenhang bereits automobile Steckverbinder angeboten, die unter der Bezeichnung ARC (Automotive Radiofrequency Connectors) zusammengefasst werden, und die als HF-Steckverbinderfamilie speziell für Telematik-, Multimedia-, Safety- und Security-Anwendungen in Automobilen und LKWs entwickelt worden sind.

Innerhalb dieser Familie gibt es Winkelsteckverbinder, bei denen das zu verbindende Koaxialkabel in der Regel um 90° abgewinkelt zur Steckrichtung bzw. Steckerachse in den Steckverbinder eingeführt wird. Derartige Winkelsteckverbinder für den automobilen Bereich sind beispielsweise in der DE-A1-10 2004 041 809 oder der DE-B3-103 39 965 offenbart.

Die genannten Steckverbinder haben zur Sicherung einer eingesteckten Steckverbindung einen Verriegelungsmechanismus, der beim Einstecken einrastet und nur durch Betätigung eines dafür vorgesehenen Betätigungselements wieder entrastet werden kann. Ein derartiger Verriegelungsmechanismus ist beispielsweise in der o.g. DE-A1-10 2004 041 809 beschrieben.

Nachteilig bei den bekannten Verriegelungsmechanismen ist, dass sie zu einer relativ grossen Baulänge des Gehäuses führen und aus mehreren separaten Teilen zusammengesetzt sind, die einzeln hergestellt und dann mit erheblichem Aufwand montiert werden müssen. Darüber hinaus sind die bekannten Lösungen empfindlich gegen Einwirkungen von aussen.

### DARSTELLUNG DER ERFINDUNG

Es ist daher Aufgabe der Erfindung, einen Steckverbinder mit einem Verriegelungsmechanismus zu schaffen, der die Nachteile bekannter Lösungen vermeidet und sich insbesondere durch vereinfachten Aufbau und Montage, grosse Robustheit und eine sehr kurze Baulänge des Gehäuses auszeichnet und innerhalb der für den Automobilbereich genormten Steckverbindungen einsetzbar ist.

Die Aufgabe wird durch die Gesamtheit der Merkmale des Anspruchs 1 gelöst. Beim erfindungsgemässen Steckverbinder umfasst die Verriegelungsvorrichtung einen in einem Aufnahmeraum des Gehäuses untergebrachten, sich in Steckrichtung erstreckenden, quer zur Steckrichtung elastisch auslenkbaren Rastbügel, der zum Entrasten mittels eines am Gehäuse angebrachten Betätigungselements quer zur Steckrichtung elastisch auslenkbar ist. Wesentlich ist, dass das Betätigungselement quer zur Steckrichtung neben dem Rastbügel angeordnet ist, und dass die Länge des Betätigungselements in Steckrichtung kleiner oder in etwa gleich der Länge des Rastbügels ist. Hierdurch wird ein sehr kompaktes und kurz bauendes Gehäuse ermöglicht, dass sich einfach herstellen und montieren lässt.

Gemäss der Erfindung ist vorgesehen, dass der Rastbügel über sich in Steckrichtung erstreckende, quer zur Steckrichtung elastisch auslenkbare Arme am Gehäuse befestigt ist, und dass das Betätigungselement über eine Wippe mit dem Rastbügel derart in Eingriff steht, dass beim Niederdrücken der Wippe durch das Betätigungselement auf der einen Seite der Wippe der Rastbügel auf der anderen Seite der Wippe quer zur Steckrichtung elastisch auslenkt wird.

Die Wippe wird von zwei parallelen, sich in Steckrichtung erstreckenden Wippenarmen gebildet, welche sich über im Mittelbereich angeformte Lagernasen auf einem parallel zur Steckrichtung verlaufenden Boden des Aufnahmeraums abstützen.

Der Aufnahmeraum ist auf der dem Boden gegenüberliegenden Seite durch eine parallel zum Boden verlaufende Decke begrenzt, die zugleich eine Aussenwand des Gehäuses bildet, und dass als Betätigungselement in der Decke eine quer zur Steckrichtung elastisch auslenkbare Zunge ausgebildet ist, wobei zur Ausbildung des Betätigungselements in der Decke zwei in Steckrichtung verlaufende randseitige Schlitze vorgesehen sind, welche vom hinteren Ende der Decke bis weit in die Decke hineinreichen.

Eine bevorzugte Weiterbildung der Erfindung ist dadurch gekennzeichnet, dass die Arme des Rastbügels zwischen den Wippenarmen angeordnet sind, und dass der Rastbügel mit seinen Armen, die Wippenarme und das Betätigungselement am Gehäuse angeformt und Teil eines einstückigen, vorzugsweise mittels Spritzguss geformten, Gehäuses aus Kunststoff sind.

Das Gehäuse und der Aufnahmeraum weisen insbesondere einen im Wesentlichen rechteckigen Querschnitt auf.

Der Steckverbinder ist vorzugsweise ein koaxialer Steckverbinder, der insbesondere für die Anwendung im Automobilbereich vorgesehen ist. Er kann dabei auch ein Winkelstecker sein.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in zwei perspektivischen Darstellungen (1a und 1b) einen Steckverbinder gemäss einem Ausführungsbeispiel der Erfindung in Form eines koaxialen Winkelsteckers;
- Fig. 2: in zwei Schnittansichten (2a und 2b) und einer Seitenansicht (2c) den abgewinkelten Steckverbinder aus Fig. 1 mit angeschlossenem Koaxialkabel;
- Fig. 3: zwei Schnittansichten (3a und 3b) in den Schnittebenen A-A und B-B aus Fig. 3c und eine Seitenansicht (3c) des Gehäuses des Steckverbinders aus Fig. 1; und
- Fig. 4: eine perspektivische Rückansicht des Gehäuses aus Fig. 3.

### WEGE ZUR AUSFÜHRUNG DER ERFINDUNG

In den Fig. 1 und 2 ist in verschiedenen Schnitt- und Seitenansichten ein abgewinkelter Steckverbinder gemäss einem bevorzugten Ausführungsbeispiel der Erfindung wiedergegeben. Der Steckverbinder 10 dient vorzugsweise zum lösbaren Anschliessen von Koaxialkabeln 26 im Automobilbereich, um Signale bis zu Frequenzen im GHz-Bereich in vorhandene elektronische Geräte (Radio, Mobilfunk, GPS etc.) einzukoppeln oder aus den Geräten auszukoppeln. Der Steckverbinder 10 entspricht dabei einer Internationalen Norm und kann kodiert werden, um Fehlanschlüsse zu vermeiden.

Der Steckverbinder 10 umfasst ein aus Kunststoff bestehendes Gehäuse 11 mit einem im Wesentlichen rechteckigen Querschnittsprofil. Das Gehäuse 11, das in den Fig. 3 und 4 für sich dargestellt ist, hat im unteren Bereich einen elektrischen Verbindungsteil 12 in Form einer weitgehend zylindrischen Durchgangsöffnung, mit der es auf den einen (in Fig. 2b horizontalen) zylindrischen Abschnitt eines rechtwinklig abgewinkelten Aussenleiters 24 aufgeschoben und aufgeschnappt ist.

Oberhalb des elektrischen Verbindungsteils 12 ist in einem beidseitig offenen Aufnahmeraum 21 des Gehäuses 11 eine mit der Hand betätigbare (lösbare) Verriegelungsvorrichtung 13 integriert, die mit einem hakenförmigen Element am (in den Figuren nicht dargestellten) Gegenstück des Steckverbinders 10 zusammenwirkt. Der Aufnahmeraum 21 hat einen im Wesentlichen rechteckigen Querschnitt und wird nach unten (zum elektrischen Verbindungsteil 12 hin) durch einen in Steckrichtung verlaufenden Boden 23 begrenzt. Nach oben wird der Aufnahmeraum 21 durch eine zum Boden parallele Decke 22 begrenzt, die zugleich eine Aussenwand des Gehäuses 11 bildet.

Die Verriegelungsvorrichtung 13 umfasst einen im Aufnahmeraum 21 parallel zur Steckrichtung (Längsachse 32 in Fig. 2b) liegenden, quer zur Steckrichtung (vom Boden 23 weg) elastisch verschwenkbaren Rastbügel 14 mit einem quer zur Steckrichtung liegenden Vorderteil, dass vorne bündig mit dem Aufnahmeraum 21 abschliesst. Vom quer liegenden Vorderteil des Rastbügels 14 laufen in Steckrichtung zwei parallele Arme 20 und 20' nach hinten und sind mit ihrem hinteren Ende am Boden 23 des Aufnahmeraums 21 befestigt (angeformt). Das quer liegende Vorderteil des Rastbügels 14 verbindet die freien Enden der Arme 20, 20' miteinander und kann aufgrund der Elastizität der Arme 20, 20' quer zur Steckrichtung ausgelenkt werden. Der quer liegende Vorderteil des Rastbügels 14 ist an der unteren vorderen Kante abgerundet und kann so beim Einstecken des Steckverbinders 10 in sein Gegenstück an der vorderen Schräge des hakenförmigen Elements aufgleiten und am dahinterliegenden Absatz einrasten. Der Rastbügel 14 wird dabei quer zur Steckrichtung nach oben gebogen und schnappt beim Einrasten in seine Ruhestellung zurück.

Um die Verrastung der Steckverbindung wieder zu lösen, muss der Rastbügel 14 wieder nach oben verschwenkt werden, damit er beim Ausstecken über das hakenförmige Element zurückgleiten kann. Dies geschieht über ein in die Decke 22 integriertes Betätigungselement 15, das nach Art einer Federzunge elastisch nach unten in den Aufnahmeraum 21 gedrückt werden kann. Zur Ausbildung des Betätigungselements 15 sind in der Decke 22 zwei in Steckrichtung 32 verlaufende randseitige Schlitze 16, 17 vorgesehen, welche vom hinteren Ende der Decke 22 bis weit in die Decke 22 hineinreichen.

Das Betätigungselement 15 steht über eine Wippe 18, 18' mit dem Rastbügel 14 derart in Eingriff, dass (wie in Fig. 2b durch die beiden Richtungspfeile angedeutet) beim Niederdrücken der Wippe 18, 18' durch das Betätigungselement 15 auf der einen Seite der Wippe 18, 18' der Rastbügel 14 auf der anderen Seite der Wippe 18, 18' quer zur Steckrichtung elastisch auslenkt wird. Die Wippe wird von zwei parallelen, sich in Steckrichtung erstreckenden Wippenarmen 18, 18' gebildet, welche sich über im Mittelbereich auf der Unterseite angeformte Lagernasen 19, 19' auf dem Boden 23 des Aufnahmeraums 21 abstützen.

Wie man insbesondere in den Fig. 3c und 4 sehen kann, sind die Arme 20, 20' des Rastbügels 14 zwischen den Wippenarmen 18, 18' angeordnet. Beide Armpaare 18, 18' und 20, 20' haben dieselbe Gesamtlänge und enden innerhalb des Aufnahmeraums 21, ohne an den Enden überzustehen. Zusammen mit dem in die Decke 22 integrierten Betätigungselement 15 ergibt sich so ein aussergewöhnlich kurzer und kompakter Verriegelungsmechanismus, der ein sehr kurz bauendes Gehäuse ermöglicht und gegen Beschädigung und Verschmutzung weitgehend geschützt ist. Durch die Positionierung des Lagerpunktes der Wippe 18, 18', d.h. die Positionierung der Lagernasen 19, 19', in der Längsachse können die Hebelverhältnisse (Hebelkraft/Hebelweg) verändert und den Bedürfnissen angepasst werden.

Die in den Figuren dargestellte Konfiguration der Verriegelungsvorrichtung 13 erlaubt insbesondere, den Rastbügel 14 mit seinen Armen 20, 20', die Wippenarme 18, 18' und das Betätigungselement 15 am Gehäuse 11 direkt anzuformen. Sie sind dann Teil eines einstückigen, vorzugsweise mittels Spritzguss geformten, Gehäuses 11 aus Kunststoff.

Zur Konfektionierung einer Steckverbindung an einem Koaxialkabel 26 wird das Gehäuse 11 gemäss Fig. 2 auf einen (abgewinkelten) Aussenleiter 24 aufgeschnappt, in dem isoliert ein Innenleiter 31 angeordnet ist. Dieser Innenleiter 31 ist über eine Steckverbindung mit dem Innenleiter 27 des Koaxialkabels 26 verbunden. Der Aussenleiter 24 des Steckverbinders 10 ist über ein Übergangsstück 30 mit dem Aussenleiter 29 des Koaxialkabels 26 verbunden, der auf dem Übergangsstück 30 mittels einer Presshülse 25 fixiert wird. Das zwischen Innenleiter 27 und Aussenleiter 29 des Koaxialkabels 26 befindliche Dielektrikum 28 ist weit in das Übergangsstück 30 hineingeführt.

**BEZUGSZEICHENLISTE**

| | |
|---|---|
| 10 | Steckverbinder (koaxialer Winkelstecker) |
| 11 | Gehäuse |
| 12 | elektrischer Verbindungsteil |
| 13 | Verriegelungsvorrichtung |
| 14 | Rastbügel |
| 15 | Betätigungselement |
| 16,17 | Schlitz |
| 18,18' | Wippenarm |
| 19,19' | Lagemase |
| 20,20' | Arm (Rastbügel) |
| 21 | Aufnahmeraum |
| 22 | Decke (Aufnahmeraum) |
| 23 | Boden (Aufnahmeraum) |
| 24 | Aussenleiter (abgewinkelt) |
| 25 | Presshülse |
| 26 | Koaxialkabel |
| 27 | Innenleiter (Koaxialkabel) |
| 28 | Dielektrikum (Koaxialkabel) |
| 29 | Aussenleiter (Koaxialkabel) |
| 30 | Übergangsstück |
| 31 | Innenleiter (Steckverbinder) |
| 32 | Längsachse (Steckrichtung) |

## Patentansprüche

1. Steckverbinder (10) mit einem Gehäuse (11), welches sich entlang einer in Steckrichtung liegenden Längsachse (32) erstreckt und unterteilt ist in einen elektrischen Verbindungsteil (12) und eine neben dem elektrischen Verbindungsteil (12) angeordnete Verriegelungsvorrichtung (13) zum lösbaren Verriegeln des Steckverbinders (10) mit einem entsprechenden Gegenstück, wobei die Verriegelungsvorrichtung (13) einen in einem Aufnahmeraum (21) des Gehäuses (11) untergebrachten, sich in Steckrichtung erstreckenden, quer zur Steckrichtung (32) elastisch auslenkbaren Rastbügel (14) umfasst, der zum Entrasten mittels eines am Gehäuse (11) angebrachten Betätigungselements (15) quer zur Steckrichtung (32) elastisch auslenkbar ist, welches Betätigungselement (15) quer zur Steckrichtung (32) neben dem Rastbügel (14) angeordnet ist und die Länge des Betätigungselements (15) in Steckrichtung (32) kleiner oder in etwa gleich der Länge des Rastbügels (14) ist, wobei der Rastbügel (14) über sich in Steckrichtung (32) erstreckende, quer zur Steckrichtung (32) elastisch auslenkbare Arme (20, 20') am Gehäuse (11) befestigt ist, und das Betätigungselement (15) über eine Wippe (18, 18') mit dem Rastbügel (14) derart in Eingriff steht, dass beim Niederdrücken der Wippe (18, 18') durch das Betätigungselement (15) auf der einen Seite der Wippe (18, 18'), der Rastbügel (14) auf der anderen Seite der Wippe (18, 18') quer zur Steckrichtung (32) elastisch ausgelenkt wird, wobei die Wippe von zwei parallelen, sich in Steckrichtung (32) erstreckenden Wippenarmen (18, 18') gebildet wird, welche sich über im Mittelbereich angeformte Lagernasen (19, 19') auf einem parallel zur Steckrichtung (32) verlaufenden Boden (23) des Aufnahmeraums (21) abstützen, **dadurch gekennzeichnet, dass** der Aufnahmeraum (21) auf der dem Boden (23) gegenüberliegenden Seite durch eine parallel zum Boden (23) verlaufende Decke (22) begrenzt ist, die zugleich eine Aussenwand des Gehäuses (11) bildet, und dass als Betätigungselement (15) in der Decke (22) eine quer zur Steckrichtung (32) elastisch auslenkbare Zunge ausgebildet ist.

2. Steckverbinder nach Anspruch 1, **dadurch gekennzeichnet, dass** zur Ausbildung des Betätigungselements in der Decke (22) zwei in Steckrichtung (32) verlaufende randseitige Schlitze (16, 17) vorgesehen sind, welche vom hinteren Ende der Decke (22) bis weit in die Decke (22) hineinreichen.

3. Steckverbinder nach Anspruch 1 oder 2, **dadurch gekennzeichnet, dass** die Arme (20, 20') des Rastbügels (14) zwischen den Wippenarmen (18, 18') angeordnet sind, und dass der Rastbügel (14) mit seinen Armen (20, 20'), die Wippenarme (18, 18') und das Betätigungselement (15) am Gehäuse (11) angeformt und Teil eines einstückigen, vorzugsweise mittels Spritzguss geformten, Gehäuses (11) aus Kunststoff sind.

4. Steckverbinder nach einem der Ansprüche 1 bis 3, **dadurch gekennzeichnet, dass** das Gehäuse (11) und der Aufnahmeraum (21) einen im Wesentlichen rechteckigen Querschnitt aufweisen.

5. Steckverbinder nach einem der Ansprüche 1 bis 4, **dadurch gekennzeichnet, dass** der Steckverbinder (10) ein koaxialer Steckverbinder, insbesondere für die Anwendung im Automobilbereich, ist.

6. Steckverbinder nach Anspruch 5, **dadurch gekennzeichnet, dass** der Steckverbinder (10) ein Winkelstecker ist.

## Claims

1. Connector (10) comprising a housing (11) which extends along a longitudinal axis (32) lying in the inserting direction and is divided into an electrical connector part (12) and a locking device (13) arranged adjacent to the electrical connector part (12) for releasably locking the connector (10) to a corresponding counterpart, wherein the locking device (13) comprises a detent clip (14) which is accommodated in a receiving chamber (21) of the housing (11), extends in the inserting direction and is elastically deflectable transversely to the inserting direction (32), said detent clip being elastically deflectable transversely to the inserting direction (32) for unlocking by means of an actuating element (15) mounted on the housing (11), said actuating element (15) is arranged adjacent to the detent clip (14), seen transversely to the inserting direction (32), and the length of the actuating element (15) in the inserting direction (32) is less than or approximately equal to the length of the detent clip (14), wherein the detent clip (14) is fastened to the housing (11) by means of arms (20, 20') which extend in the inserting direction (32) and are elastically deflectable transversely to the inserting direction (32), and the actuating element (15) engages with the detent clip (14) via a rocker (18, 18') such that when the rocker (18, 18') is depressed by means of the actuating element (15) at one side of the rocker (18, 18'), the detent clip (14) is elastically deflected transversely to the inserting direction (32) at the other side of the rocker (18, 18'), wherein the rocker consists of two parallel rocker arms (18, 18') which extend in the inserting direction (32) and are supported on a floor (23) of the receiving chamber (21) which extends parallel to the inserting direction (32), by means of bearing lugs (19, 19') integrally formed in the central region, **characterised in that** the receiving chamber (21) is bordered at the side opposing the floor (23) by a ceiling (22) extending parallel to the floor (23), said ceiling (22) also being an outer wall of the housing (11), and that a tongue which is elastically deflectable transversely to the inserting direction (32) is provided in the ceiling (22) as the actuating element (15).

2. Connector according to claim 1, **characterised in that**, in order to form the actuating element, two edge slits (16, 17) which extend in the inserting direction (32) are provided in the ceiling (22), extending from the rear end of the ceiling (22) far into the ceiling (22).

3. Connector according to claim 1 or 2, **characterised in that** the arms (20, 20') of the detent clip (14) are arranged between the rocker arms (18, 18') and that the detent clip (14) with the arms (20, 20') thereof, the rocker arms (18, 18') and the actuating element (15) are integrally formed at the housing (11) and are part of a one-piece housing (11), preferably made by injection moulding from plastics.

4. Connector according to one of the claims 1 to 3, **characterised in that** the housing (11) and the receiving chamber (21) have an essentially rectangular cross-section.

5. Connector according to one of the claims 1 to 4, **characterised in that** the connector (10) is a coaxial connector, particularly for use in the automotive field.

6. Connector according to claim 5, **characterised in that** the connector (10) is an angle connector.

## Revendications

1. Connecteur enfichable (10) comprenant un boîtier (11) qui s'étend le long d'un axe longitudinal (32) disposé en direction d'enfichage et qui est subdivisé en une partie de connexion électrique (12) et en un dispositif de verrouillage (13) agencé à côté de la partie de connexion électrique (12) et destiné au verrouillage détachable du connecteur enfichable (10) avec un élément antagoniste correspondant, dans lequel le dispositif de verrouillage (13) comprend un arceau d'enclenchement (14) logé dans un espace de réception (21) du boîtier (11), s'étendant en direction d'enfichage et capable de défléchir élastiquement perpendiculairement à la direction d'enfichage (32) qui, en vue du désenclenchement, est susceptible défléchir élastiquement perpendiculairement à la direction d'enfichage (32) au moyen d'un élément d'actionnement (15) monté sur le boîtier (11), ledit élément d'actionnement (15) étant agencé perpendiculairement à la direction d'enfichage (32) à côté de l'arceau d'enclenchement (14), et la longueur de l'élément d'actionnement (15) en direction d'enfichage (32) est inférieure ou approximativement égale à la longueur de l'arceau d'enclenchement (14), dans lequel l'arceau d'enclenchement (14) est fixé sur le boîtier (11) via des bras (20, 20') s'étendant en direction d'enfichage (32) et capables de défléchir élastiquement perpendiculairement à la direction d'enfichage (32), et l'élément d'actionnement (15) est en engagement avec l'arceau d'enclenchement (14) au moyen d'une bascule (18, 18') de telle manière qu'en enfonçant la bascule (18, 18') avec l'élément d'actionnement (15) sur un côté de la bascule (18, 18'), l'arceau d'enclenchement (14) est défléchi élastiquement de l'autre côté de la bascule (18, 18') perpendiculairement à la direction d'enfichage (32), dans lequel la bascule est formée par deux bras de bascule parallèles (18, 18') s'étendant en direction d'enfichage (32), lesquels s'appuient via des ergots de montage (19, 19') conformés dans la zone médiane sur un fond (23) s'étendant parallèlement à la direction d'enfichage (32), de l'espace de réception (21), **caractérisé en ce que** l'espace de réception (21) est limité, sur le côté opposé au fond (23), par un plafond (22) s'étendant parallèlement au fond (23) et formant simultanément une paroi extérieure du boîtier (11), et **en ce qu'**il est prévu à titre d'élément d'actionnement (15) une languette réalisée dans le plafond (22) et capable de défléchir élastiquement perpendiculairement à la direction d'enfichage (32).

2. Connecteur enfichable selon la revendication 1, **caractérisé en ce que** pour réaliser l'élément d'actionnement dans le plafond (22) il est prévu deux fentes (16, 17) en bordure s'étendant en direction d'enfichage (32), qui vont depuis l'extrémité postérieure du plafond (22) jusqu'à une distance importante dans le plafond (22).

3. Connecteur enfichable selon la revendication 1 ou 2, **caractérisé en ce que** les bras (20, 20') de l'arceau d'enclenchement (14) sont agencés entre les bras de bascule (18, 18'), et **en ce que** l'arceau d'enclenchement (14) avec ses bras (20, 20'), les bras de bascule (18, 18') et l'élément d'actionnement (15) sont conformés sur le boîtier (11) et font partie d'un boîtier (11) d'un seul tenant en matière plastique, mis en forme de préférence par moulage par injection.

4. Connecteur enfichable selon l'une des revendications 1 à 3, **caractérisé en ce que** le boîtier (11) et l'espace de réception (21) ont une section transversale sensiblement rectangulaire.

5. Connecteur enfichable selon l'une des revendications 1 à 4, **caractérisé en ce que** le connecteur enfichable (10) est un connecteur enfichable coaxial, en particulier pour application dans le domaine automobile.

6. Connecteur enfichable selon la revendication 5, **caractérisé en ce que** le connecteur enfichable (10) est un connecteur en équerre.
